# EUROPÄISCHE PATENTSCHRIFT

(11) **EP 3 004 754 B1**
(45) Veröffentlichungstag und Bekanntmachung des Hinweises auf die Patenterteilung: **24.10.2018**
(21) Anmeldenummer: 14727748.7
(22) Anmeldetag: 16.05.2014
(51) Int. Cl.: F25B 30/02, F25B 40/00, F25B 41/04, F25B 49/02

(54) **WÄRMEPUMPE ZUR VERWENDUNG VON UMWELTVERTRÄGLICHEN KÄLTEMITTELN**
HEAT PUMPS FOR USE OF ENVIRONMENTALLY SAFE REFRIGERANTS
POMPE À CHALEUR POUR UTILISATION DES RÉFRIGÉRANTS ÉCOLOGIQUES

(30) Priorität: 31.05.2013 DE 102013210175
(43) Veröffentlichungstag der Anmeldung: 13.04.2016
(73) Patentinhaber: Siemens Aktiengesellschaft, 80333 München (DE)
(72) Erfinder: REISSNER, Florian, 90475 Nürnberg (DE); GROMOLL, Bernd, 91083 Baiersdorf (DE)
(86) Internationale Anmeldenummer: PCT/EP2014/060081
(87) Internationale Veröffentlichungsnummer: WO 2014/191237

(56) Entgegenhaltungen:
- EP-A1- 2 149 767
- WO-A1-2012/160832
- WO-A1-2013/031218
- DE-A1-102007 011 024
- US-A1- 2010 192 607

## Beschreibung

Die vorliegende Erfindung betrifft Wärmepumpen und den Einsatz von Kältemittel darin.

Bisher in Wärmepumpen eingesetzte Kältemittel sind entweder toxisch oder umweltschädlich, d.h. sie weisen ein hohes Global Warming Potential auf. Andere sind brennbar oder, die am wenigstens problematischen, zumindest gesundheitsgefährdend. Bisher bekannte Ansätze mit nichttoxischen umweltverträglichen Kältemitteln zu arbeiten scheitern bislang daran, dass diese Arbeitsmittel nicht für eine adäquate Leistung der Wärmepumpe sorgen können oder in konventionellen Wärmepumpenaufbauten nicht einsetzbar sind.

Der Einsatz eines Kältemittels in einer Wärmepumpe ist durch den sogenannten Temperaturlift charakterisiert. Der Temperaturlift ist die Differenz zwischen Kondensations- und Verdampfungstemperatur. Der Temperaturlift besagt also um wie viel die Wärmequelle im Temperaturniveau angehoben wird um an der Wärmesenke genutzt zu werden. In der Figur 1 ist zur Verdeutlichung der Problematik die Phasengrenzlinie eines geeigneten umweltfreundlichen Kältemittels gezeigt, die sich durch eine stark überhängende Taulinie auszeichnet. Zusätzlich ist ein Wärmepumpenprozess für einen Temperaturlift von 50 Kelvin von 75°C Verdampfungstemperatur auf 125°C Kondensationstemperatur gezeigt. Um eine Wärmepumpe mit einem derartigen Kältemittel betreiben zu können, muss der Kompressionsendpunkt einen Mindestabstand von der Taulinie einhalten, um noch im Gasphasengebiet zu liegen. Würde der Temperaturlift beispielsweise bei nur 20 Kelvin, die Kondensationstemperatur also bei nur 95°C liegen, wie in Figur 3 gezeigt, würde der Kompressionsendpunkt innerhalb der Phasengrenzlinie also im Gemischtphasengebiet liegen. Dies würde zu Flüssigkeitsschlägen im Kompressor führen und einen stabilen Betrieb der Wärmepumpe verhindern.
Bisher ist für den Einsatz derartiger neuer Arbeitsfluide mit diesen speziellen thermodynamischen Eigenschaften nur ein Ansatz bekannt, der auf den instationären Anfahrvorgang einer Wärmepumpe ausgerichtet ist. In der deutschen Anmeldung 10 2013 203243.9 ist eine Wärmepumpe mit einem internen Wärmeübertrager beschrieben, welcher, wie in Figur 2 graphisch dargestellt, durch Unterkühlung des Kondensats von Zustand 4 nach Zustand 5 die dabei anfallende Wärme auf den Zustand 7 überträgt und so das Sauggas vor der Kompression überhitzt. Der Abstand von Zustand 4 nach Zustand 5 und der Abstand von Zustand 7 nach Zustand 1 beträgt die gleiche Enthalpiedifferenz, wie aus den Druck-Enthalpie-Diagrammen 1 bis 4 zu entnehmen ist. Wie aus Figur 3 wiederum zu erkennen ist, ist der Ansatz mit dem internen Wärmetauscher jedoch nicht für jeden Temperaturlift geeignet. Bei einem Temperaturlift von beispielsweise 20 Kelvin reicht die Wärmemenge, die der interne Wärmetauscher für die Überhitzung des Sauggases liefern kann nicht aus und der Kompressionsendpunkt liegt problematischerweise wieder innerhalb der Phasengrenzlinie.
Fluide die bisher in Wärmepumpen und Kältemaschinen eingesetzt werden, wie beispielsweise R134a (1,1,1,2-tetrafluoroethan) weisen das Problem, dass der Kompressionsendpunkt im Zweiphasengebiet liegt gar nicht auf und können daher mit aus dem Stand der Technik bekannten Wärmepumpen und Kältemaschinen betrieben werden.
Die US 2010/0192607 A1 beschreibt eine Klimaanlage und eine Wärmepumpe mit einem Injektionskreislauf und einer automatischen Steuerung des Injektionskreislaufs. Der Injektionskreislauf wird verwendet, um einen Teil eines Arbeitsfluids der Wärmepumpe mittels eines Expansionsventils abzukühlen und dann in einem Wärmetauscher zum Abkühlen des Arbeitsfluids an einer Stelle zu verwenden, welche im Kreislauf des Arbeitsfluids vor der Abzweigung des Injektionskreislaufs liegt. Dokument US2010/0192607 A1 offenbart eine Wärmepumpe gemäß dem Oberbegriff des Anspruchs 1.

Die EP 2 752 627 A1 beschreibt ein Kühlgerät, bei dem ein Arbeitsfluid des Kühlgeräts an der Eingangsseite eines Kompressors in einem Flüssig/Gas-Wärmetauscher überhitzt wird, wobei das Überhitzen mittels eines Teils des Arbeitsfluids erfolgt, welches von einem an einem Ausgang eines Dampfkondensators angeordneten Flüssig/Gas-Separator bereitgestellt wird.

Es ist eine Aufgabe der vorliegenden Erfindung eine Wärmepumpe und ein Verfahren zu deren Betrieb anzugeben, welche den Einsatz von umweltfreundlichen Arbeitsfluiden erlaubt und einen stabilen stationären Betrieb gewährleistet, wobei ein Arbeitsfluid vor dessen Eintritt in einen Kompressor auf besonders effiziente Weise überhitzbar ist.

Die Aufgabe ist mittels einer Wärmepumpe gemäß Patentanspruch 1 und einem Verfahren zu deren Betrieb gemäß Patentanspruch 5 sowie durch die erfindungsgemäße Verwendung von neuen Arbeitsfluiden gemäß Patentanspruch 4 gelöst. Ausgestaltungen der Erfindung sind Gegenstand der Unteransprüche.

Die erfindungsgemäße Wärmepumpe umfasst einen Kompressor, einen Kondensator, einen internen Wärmetauscher, ein Expansionsventil, einen Verdampfer sowie eine Regeleinrichtung, welche ausgestaltet ist, die Temperatur des Arbeitsfluids am Ausgang des Kompressors auf einen vorgebbaren Mindestabstand, oberhalb des Taupunktes zu bringen. Der Temperaturmindestabstand bezieht sich auf das Arbeitsfluid bei gleichbleibendem Druck und beträgt insbesondere mindestens ein Kelvin, vorzugsweise mindestens 5 Kelvin. Dies hat den Vorteil, dass umweltfreundliche nicht toxische sichere Arbeitsmedien, die sich häufig durch sehr spezielle thermodynamische Eigenschaften wie etwa eine sehr geringe Tauliniensteigung von unter 1000 (kg K²)/kJ im Temperatur-Entropie-Diagramm auszeichnen, eingesetzt werden können und ein stationärer stabiler Wärmepumpenbetrieb ermöglicht wird.

Die Regeleinrichtung ist eine Temperaturregeleinrichtung, welche ausgestaltet ist, die Temperatur des Arbeitsfluids am Eingang des Kompressors zu erhöhen. Die Temperaturregeleinrichtung ist dabei so ausgestaltet, dass sie die Rohrleitungsheizung über die Temperatur des Arbeitsfluids am Kompressorausgang regelt. Je nachdem welche Temperatur von der Temperaturregeleinrichtung am Kompressorausgang gemessen wird, wird die Rohrleitungsheizung an- oder ausgeschaltet oder in ihrer Temperatur variiert. Die Rohrleitungsheizung kann also beispielsweise bei schwankenden Wärmequellen oder Wärmesenketemperaturen kurzzeitig anspringen oder auch im Dauerbetrieb sein. Dies hat den Vorteil, einen zu geringen Temperaturlift auszugleichen. Die Grenztemperatur für den Temperaturlift ist abhängig vom eingesetzten Kältemittel, beziehungsweise Arbeitsfluid. Der Temperaturlift ist von verschiedenen Eigenschaften und Parametern der Wärmepumpe abhängig.

Die Temperaturregeleinrichtung umfasst eine Bypassleitung mit einem Ventil, welche den Hochdruckbereich am Ausgang des Kompressors so mit dem Niedrigdruckbereich am Eingang des Kompressors verbindet, dass das vom internen Wärmetauscher zum Kompressor strömende Arbeitsfluid mittels dem über die Bypassleitung rückführbaren Heißgas überhitzbar ist. Die Temperaturregeleinrichtung ist dabei insbesondere so ausgestaltet, dass sie den Durchlass durch das Ventil der Bypassleitung über die Temperatur des Arbeitsfluids am Kompressorausgang regelt. Auch diese Ausführungsform hat den Vorteil bei einem Temperaturlift, der ohne zusätzliches Eingreifen in den Wärmepumpenprozess mit dem Kompressionsendpunkt im Zweiphasengebiet landen würde, so zu regeln, dass die Wärmepumpe mit dem eingesetzten Arbeitsfluid stabil in einem stationären Zustand betrieben werden kann. Das eingesetzte Bypassventil kann beispielsweise ein thermostatisch oder auch ein elektronisch geregeltes Ventil sein.

In einer beispielhaften Gestaltungsform der Wärmepumpe ist die Regeleinrichtung eine Druckregeleinrichtung, welche ausgestaltet ist den Druck des Arbeitsfluids am Eingang des Kompressors zu erniedrigen. Dazu kann die Druckregeleinrichtung insbesondere ein automatisches Expansionsventil umfassen, welches als Expansionsventil im Wärmepumpenkreislauf zwischen dem internen Wärmetauscher und dem Verdampfer angeordnet ist. Ein automatisches Expansionsventil ist ein reines Verdampferdruckregelventil mittels dem es ermöglicht wird, die Verdampfungstemperatur und demnach den Verdampfungsdruck einzustellen.

Durch eine Druckerniedrigung im Verdampfer kann ein höheres Druckverhältnis Pᵣₐₜᵢₒ zwischen der Druckseite nach dem Kompressor und der Niedrigdruckseite vor dem Kompressor erzeugt werden. Dadurch, dass der Kompressor ein höheres Druckverhältnis Pᵣₐₜᵢₒ umsetzen muss, wird auch eine höhere Druckgastemperatur T₂ am Kompressorausgang erzeugt. Je höher das Druckverhältnis Pᵣₐₜᵢₒ, desto höher die Temperatur T₂ des Druckgases nach dem Kompressor. $\frac{{T}_{2}}{{T}_{1}} = {P}_{ratio} {}^{\frac{κ - 1}{κ}}$

Dabei ist κ der Isentropenexponent, T₂ und T₁ die Temperaturen nach und vor dem Kompressor und Pᵣₐₜᵢₒ ist das Druckverhältnis der Gasdrücke nach und vor dem Kompressor. Alternativ zu einer Erhöhung der Temperatur T₁ kann also auch der Druck vor dem Kompressor erniedrigt werden. Anstelle der zusätzlichen Heizleistung ist in diesem Fall eine zusätzliche Kompressorleistung für das erhöhte umzusetzende Druckverhältnis notwendig. Diese Ausführungsform hat den Vorteil auf zusätzliche Heizelemente und Temperaturregeleinrichtungen verzichten zu können und durch den Ersatz des Expansionsventils durch das automatische Expansionsventil keine zusätzlichen Bauteile in der Wärmepumpe für einen stationären Betrieb zu benötigen.

Der Einsatz eines automatischen Expansionsventils in der Wärmepumpe hat den zusätzlichen Vorteil auch eine Regelmöglichkeit für den Anwendungsfall darzustellen, dass der Temperaturlift nicht unterhalb einer Grenztemperatur sondern deutlich über der Grenztemperatur liegt. Liegt der Temperaturlift eben zu weit darüber, würde auch die Druckgastemperatur T₂ nach dem Kompressor sehr weit über dem einzuhaltenden Mindestabstand zum Taupunkt liegen. Daraus kann sich ein weiteres Problem ergeben, wenn beispielsweise der Kompressor eine obere Temperatureinsatzgrenze aufweist. Eine derartige obere Temperatureinsatzgrenze eines Kompressors kann beispielsweise durch die thermische Stabilität der Schmierstoffe oder durch zu hohe Ausdehnungen für enge Passungen im Kompressor bedingt sein. Durch das automatische Expansionsventil jedoch kann der Druck im Verdampfer auch so weit erhöht werden, dass das Arbeitsfluid nur noch gering überhitzt oder sogar nur teilverdampft. Die dann noch notwendige Überhitzung für den Mindestabstand von der Taulinie könnte mittels des internen Wärmetauschers erfolgen. Die Ausführungsform mit dem automatischen Expansionsventil bei einem Temperaturlift oberhalb der Grenztemperatur hat den zusätzlichen Vorteil aufgrund der Druckerhöhung die Gesamteffizienz der Wärmepumpe zu erhöhen, da durch die Verringerung der Temperaturdifferenz im Verdampfer das Druckverhältnis sinkt und eine geringere Kompressorleistung abverlangt wird. Gleichzeitig steigt die Dichte des Fluids und erhöht so die Leistungsdichte im Kompressor. Zusätzlich kann durch die geringere Druckgastemperatur eine erhöhte Lebensdauer des Kompressors gewährleistet werden.

Vorzugsweise umfasst die Wärmepumpe dazu ein Arbeitsfluid, welches im Temperatur-Entropie-Diagramm eine Steigung der Taulinie unter 1000 (kg K²)/kJ aufweist. Der Vorteil des Einsatzes eines derartigen Arbeitsfluids liegt in dessen hervorragenden Umwelt- und Sicherheitseigenschaften. Beispielsweise können als solches Arbeitsfluide aus der Familie der Fluoroketone eingesetzt werden. Besonders vorteilhaft daraus sind die Arbeitsfluide Novec649 (Dodecafluoro-2-Methylpentan-3-one) und Novec524 (Decafluoro-3-Methylbutan-2-one). Novec649 hat eine Steigung der Taulinie von 601 (kgK²)/kJ, Novec524 hat eine Steigung der Taulinie von 630 (kgK²)/kJ, und ein weiteres geeignetes Beispiel ist R245fa (1,1,1,3,3 - Pentafluoropropan), welches eine Steigung im T-S-Diagramm von 1653 (kgK²)/kJ aufweist, wobei die Steigung jeweils für eine Sättigungstemperatur von 75°C angegeben ist.

Erfindungsgemäß wird ein Arbeitsfluid in einer Wärmepumpe verwendet, welches eine Steigung in der Taulinie im Temperatur-Entropie-Diagramm von unter 1000 (kg K²)/kJ aufweist.

Bei dem erfindungsgemäßen Verfahren zum Betrieb einer Wärmepumpe wird die Temperatur eines Arbeitsfluids nach der Kompression auf einen vorgebbaren Mindestabstand, insbesondere von einem Kelvin, über den Taupunkt gebracht.

Ausführungsformen der vorliegenden Erfindung werden in exemplarischer Weise mit Bezug auf die Figuren 1 bis 7 der angehängten Zeichnung beschrieben:
- Figur 1: zeigt ein logarithmisches Druck-Enthalpie-Diagramm eines neuen Arbeitsmediums und einen damit gefahrenen Wärmepumpenprozess mit 50 Kelvin Temperaturlift.
- Figur 2: zeigt den Wärmeübertrag durch den internen Wärmeübertrager in einem logarithmischen Druck-EnthalpieDiagramm.
- Figur 3: zeigt ein logarithmisches Druck-Enthalpie-Diagramm des Arbeitsmediums wie in Figur 1 mit einem Wärmepumpenprozess mit 20 Kelvin Temperaturlift.
- Figur 4: zeigt ein logarithmisches Druck-Enthalpie-Diagramm des Arbeitsmediums wie in Figur 1 mit einem Wärmepumpenprozess mit 60 Kelvin Temperaturlift.
- Figur 5: zeigt ein Fließbild einer Wärmepumpe mit Rohrleitungsheizung,
- Figur 6: ein Fließbild einer Wärmepumpe mit Heißgas-Bypass und
- Figur 7: zeigt ein Fließbild einer Wärmepumpe mit automatischem Expansionsventil.

Die Figuren 1 bis 4 zeigen Druck-Enthalpie-Diagramme, bei denen der Druck p auf einer logarithmischen Skala aufgetragen ist. In den Diagrammen 1, 3 und 4 sind gestrichpunktet die Isothermen IT und gepunktet die Isentropen IE eingezeichnet. Dabei sind die Temperaturen zu den Isothermen IT in Grad Celsius, die Entropiewerte zu den Isentropen IE in kJ/(kg·K) angegeben. Die durchgängig eingezeichnete Kurve ist jeweils die Phasengrenzlinie PG eines neuen Arbeitsmediums, beispielsweise handelt es sich um das Fluid Novec649. Dieses weist einen kritischen Punkt bei 169°C auf. Die Taulinie wäre im Temperatur-Entropie-Diagramm um 601 (kgK²)/kJ geneigt. Ein weiteres geeignetes Beispiel für ein Arbeitsmedium ist Novec524 mit einem kritischen Punkt bei 148°C.

In der Figur 1 ist zusätzlich ein Wärmepumpenprozess WP gestrichelt eingezeichnet. Beginnend vom Zustandspunkt 1 gelangt man über eine Kompression zum Zustandspunkt 2 bzw. 3, welche in rein theoretischen Betrachtungen zusammenfallen und im Folgenden nur als Zustandspunkt 2 benannt werden. Mittels eines Kondensationsvorgangs wird der Zustandspunkt 4 erreicht. Vom Zustandspunkt 4 zum Zustandspunkt 5 erfolgt eine Unterkühlung. Vom Zustandspunkt 5 zum Zustandspunkt 6 gelangt man über einen Expansionsvorgang und vom Zustandspunkt 6 zu Zustandspunkt 7 über einen Verdampfungsvorgang. Der Weg von Zustandspunkt 7 zurück zum Ausgangspunkt 1 ist eine Überhitzung des Arbeitsmediums. Der gezeigte Wärmepumpenprozess WP weist eine Verdampfungstemperatur bei 75°C und eine Kondensationstemperatur bei 125°C auf, also einen Temperaturlift von 50 Kelvin. Die Unterkühlung von 4 nach 5 bzw. die Überhitzung von 7 nach 1 werden, wie in Figur 2 verdeutlicht, durch einen internen Wärmetauscher IHX gekoppelt. Dieser nutzt die bei der Unterkühlung anfallende Wärme und überträgt diese auf den Zustand 7. Bei jeweils konstantem Druck wird bei der Unterkühlung die Enthalpie um den gleichen Betrag verringert wie bei der Überhitzung erhöht. Der Abstand des Zustandes 2 von der Taulinie TL im Wärmepumpenprozess WP, d.h. die Temperaturdifferenz des Zustands 2 zu dessen Taupunkt bei gleichem Druck beträgt 10 Kelvin. Dieser Mindestabstand ist ausreichend um einen stabilen Betrieb der Wärmepumpe 10 ohne Gefährdung des Kompressors 11 durch Flüssigkeitsschläge zu gewährleisten. Um den Kompressionsendpunkt, also den Zustand 2, zuverlässig außerhalb des gemischten Phasengebietes l+g, also außerhalb der Phasengrenzlinie PG zu platzieren, sollte ein Mindestabstand eingehalten werden, der für jedes System von Arbeitsfluid und Wärmepumpe 10 je nach möglichen Schwankungsparametern festgelegt werden muss. Insbesondere sollte aber ein Mindestabstand von einem Kelvin, vorteilhafterweise ein Mindestabstand von 5 Kelvin eingehalten werden.

Wie in den Figuren 3 und 4 zu sehen ist, ändert der Temperaturlift des Wärmepumpenprozesses WP ob die ausgetauschte Wärmemenge Q_{IHX} durch die internen Wärmetauscher IHX zur Überhitzung des Sauggases vor dem Kompressor 11 ausreicht, den Kompressionsendpunkt 2 im Gasphasengebiet g zu platzieren.

In der Figur 3 ist beispielsweise wieder ein Wärmepumpenprozess WP mit dem Arbeitsmittel Novec649 wie in der Figur 1 gezeigt, welcher jedoch eine Kondensationstemperatur von nur 95°C aufweist. Dieser Temperaturlift von 20 Kelvin liegt also unterhalb des Grenzwertes für dieses System. Der interne Wärmetauscher IHX würde in diesem Beispiel mit einer Leistung von 0,64 kW arbeiten.

Der in Figur 4 gezeigte Wärmepumpenprozess WP weist einen sehr hohen Temperaturlift von 60 Kelvin bis zu einer Kondensationstemperatur von 135°C auf. Bei diesem Wärmepumpenprozess WP arbeitet der interne Wärmetauscher IHX z.B. mit einer Leistung von 5,9 kW. In diesem Fall liegt der Kompressionsendpunkt 2 sehr weit von der Taulinie TL entfernt, der Temperaturlift übersteigt also deutlich den Grenzwert des Temperaturlifts für dieses System aus Wärmepumpe 10 und Arbeitsmittel.

Die Beispielwerte für die übertragene Wärmeleistung Q_{IHX} durch den internen Wärmetauscher IHX beziehen sich auf eine Kondensatorleistung von 10 kW. In diesen Beispielen kann also bei einem kleinen Temperaturlift von 20 Kelvin nicht genügend Wärme übertragen werden um einen Mindestabstand von beispielsweise 5 Kelvin für dieses System einzuhalten. Bei einem Temperaturlift von 60 Kelvin hingegen ist die übertragene Wärme Q_{IHX} des internen Wärmetauschers IHX ausreichend für den Mindestabstand. Der Temperaturlift von 60 Kelvin liegt also über dem Grenztemperaturlift für dieses System. Für das hier beispielhaft beschriebene System aus Wärmepumpe 10 mit Novec649 und 10 kW Kondensatorleistung bei einer Verdampfungstemperatur von 70°C liegt der Grenztemperaturlift bei 37 Kelvin. Würde man bei ansonsten gleichen Parametern beispielsweise Novec524 als Arbeitsfluid einsetzen, läge der Grenztemperaturlift bei 31 Kelvin.

Es kann also entsprechend für jedes Wärmepumpen-Arbeitsfluid-System ein Grenztemperaturlift bestimmt werden, oberhalb dessen ein interner Wärmetauscher IHX die notwendige Wärme für die Einhaltung des Mindestabstandes des Kompressionsendpunktes 2 von der Taulinie TL einzuhalten. Liegt der Temperaturlift unterhalb des Grenztemperaturlifts, muss mit einem System, wie es in dieser Anmeldung beschrieben wird gearbeitet werden, um den Kompressionsendpunkt 2 im Mindestabstand zur Taulinie TL zu gewährleisten. Nur so kann ein stabiler stationärer Betrieb mit Fluiden geringer Tauliniensteigung in Wärmepumpen 10 realisiert werden.

Die Figuren 5 bis 7 zeigen Ausführungsformen von Wärmepumpen 10 mit verschiedenen Regelmöglichkeiten für den Einsatz neuer Arbeitsmittel. Damit können Wärmepumpenprozesse WP mit zu geringem Temperaturlift unterhalb des Grenztemperaturlifts dennoch stabil stationär betrieben werden. Ausgegangen wird jeweils von einer Verdampfungstemperatur bei 70°C und einer Kondensationstemperatur bei 100°C, also einem Temperaturlift von 30 Kelvin, welcher in beiden Beispielfällen für das Arbeitsfluid Novec649 genauso wie für Novec524 unterhalb des Grenztemperaturlifts liegen würde. Die Kondensatorleistung beispielsweise beträgt 10 kW. In den Figuren 5 und 6 sind zwei alternative Temperaturregelungen gezeigt. In diesen Fällen wird die Wärmepumpe 10 mit einem konventionellen Expansionsventil 14 betrieben, welches beispielsweise ein thermostatisch oder ein elektronisch geregeltes Expansionsventil 14 sein kann. Dieses Expansionsventil 14 regelt den Durchfluss des Arbeitsfluids und die Überhitzung nach dem Verdampfer 15. Zwischen dem internen Wärmetauscher 13 und dem Kompressor 11 ist dann eine Rohrleitungsheizung 20 um das Leitungsstück zwischen internem Wärmetauscher 13 und Kompressor 11 herum angeordnet. Mittels dieser Rohrleitungsheizung 20 kann das darin strömende Arbeitsmedium erwärmt werden. Wie stark die Rohrleitungsheizung 20 das Arbeitsmedium im Zustand 1 erwärmt wird über die Temperatur T₂ am Zustand 2 also am Ausgang des Kompressors 11 geregelt. Dazu wird dort die Temperatur T₂ gemessen und über einen Abgleich zu einem Mindestabstand der Temperatur T₁ die Heizung an- oder ausgeschaltet bzw. deren Heizleistung erniedrigt oder erhöht.

Die in Figur 6 gezeigte Temperaturregeleinrichtung 30 umfasst einen Heißgas-Bypass 31, der Druckgas von der Druckseite 2 des Kompressors 11 auf die Saugseite 1 des Kompressors 11 zurückführt und so mittels dem heißen Druckgas das Sauggas weiter aufheizt. Die Erhöhung der Temperatur T₁ des Sauggases ist durch ein Bypassventil 31 limitiert, welches wiederum über die Temperatur T₂ im Zustand 2 geregelt wird. Das Ventil 31 kann ein thermostatisch oder ein elektronisch geregeltes Ventil 31 sein. Die für diese Temperaturregelung 30 zusätzlich erforderliche Leistung beträgt beispielsweise 0,58 kW, wobei es sich dabei um eine zusätzliche Kompressorleistung bei einer isentropen Druck- und Temperaturerhöhung handelt.

In Figur 7 ist schließlich eine alternative Ausführungsform zur Temperaturregelung 30 gezeigt, nämlich eine Regelung über den Sauggasdruck: Durch die Verwendung eines automatischen Expansionsventils 40, also einem reinen Verdampferdruckregelventil, ist es möglich den Verdampfungsdruck und damit die Verdampfungstemperatur einzustellen. Durch eine Druckerniedrigung im Verdampfer 15 kann das Druckverhältnis, dass der Kompressor 11 umsetzen muss erhöht werden und somit auch die Druckgastemperatur T₂ im Zustand 2. Für das Beispiel mit dem Temperaturlift von 30 Kelvin von 70°C auf 100°C würde der Druck von 1,96 bar auf 1,35 bar erniedrigt werden um so den Mindestabstand von 5 Kelvin einzuhalten. Dazu ist beispielsweise eine zusätzliche Kompressorleistung bei isentroper Druck- und Temperaturerhöhung durch den Kompressor 11 von 0,45 kW notwendig.

Es ist möglich mit der Regelmöglichkeit durch ein automatisches Expansionsventil, wie in Figur 7 gezeigt, auch einen weiteren Problemfall, der bei den neuen Arbeitsmedien auftreten kann, zu lösen: wenn der Temperaturlift sehr weit über dem Grenztemperaturlift liegt. Ein zu hoher Abstand des Kompressionsendpunktes 2 zur Taulinie T2 kann deswegen problematisch werden, weil der Kompressor 11 eine obere Temperatureinsatzgrenze aufweisen kann. Durch das automatische Expansionsventil 40 jedoch ist es möglich den Druck im Verdampfer 15 soweit zu erhöhen, dass das Fluid beim Verdampfungsvorgang nur noch gering überhitzt oder auch nur teilverdampft. Die dann evtl. noch notwendige Überhitzung für den Mindestabstand würde wieder über den internen Wärmetauscher 13 erfolgen können. Somit ist es möglich mit dieser Druckregelung eine Druckerhöhung hervorzurufen, die die Gesamteffizienz der Wärmepumpe 10 erhöht, da mittels der Temperaturverringerung an den Zustandspunkten 1 bzw. 2 auch das Druckverhältnis Pᵣₐₜᵢₒ sinkt, dementsprechend eine geringere Kompressorleistung notwendig ist, gleichzeitig die Dichte des Fluids steigt, was eine höhere Leistungsdichte im Kompressor 11 hervorruft. Zudem kann aufgrund der geringeren Druckgastemperatur T₂ von einer erhöhten Lebensdauer des Kompressors 11 ausgegangen werden.

sinkt, dementsprechend eine geringere Kompressorleistung notwendig ist, gleichzeitig die Dichte des Fluids steigt, was eine höhere Leistungsdichte im Kompressor 11 hervorruft. Zudem kann aufgrund der geringeren Druckgastemperatur T₂ von einer erhöhten Lebensdauer des Kompressors 11 ausgegangen werden.

## Patentansprüche

1. Wärmepumpe (10) mit einem Kompressor (11), einem Kondensator (12), einem internen Wärmetauscher (13), einem Expansionsventil (14), einem Verdampfer (15) und einer Regeleinrichtung (21, 30), wobei eine Primärseite des internen Wärmetauschers (13) mit dem Verdampfer (15) und dem Kompressor (11) und eine Sekundärseite des internen Wärmetauschers (13) mit dem Kondensator (12) und dem Expansionsventil (14) fluidisch verbunden sind, wobei die Regeleinrichtung (21, 30) ausgestaltet ist, die Temperatur des Arbeitsfluids am Ausgang des Kompressors (11) auf einen vorgebbaren Mindestabstand vom Taupunkt zu bringen;
wobei die Regeleinrichtung eine Temperaturregeleinrichtung (21, 30) ist, welche ausgestaltet ist die Temperatur des Arbeitsfluids am Eingang des Kompressors (11) zu erhöhen; **dadurch gekennzeichnet, dass** die Temperaturregeleinrichtung (30) eine Bypassleitung mit Ventil (31) umfasst, welche den Hochdruckbereich (2) am Ausgang des Kompressors (11) so mit dem Niedrigdruckbereich (1) am Eingang des Kompressors (11) verbindet, dass das von dem internen Wärmetauscher (13) zu dem Kompressor (11) strömende Arbeitsfluid mittels dem über die Bypassleitung (31) rückführbaren Heißgas überhitzbar ist.

2. Wärmepumpe (10) nach Anspruch 1, wobei die Regeleinrichtung (21, 30, 40') ausgestaltet ist, die Temperatur des Arbeitsfluids am Ausgang des Kompressors (11) auf einen vorgebbaren Mindestabstand von mindestens 1 Kelvin oberhalb des Taupunktes zu bringen.

3. Wärmepumpe (10) nach einem der vorstehenden Ansprüche mit einem Arbeitsfluid, welches im Temperatur-Entropie-Diagramm eine Steigung der Taulinie (TL) unter 1000 (kgK²)/kJ aufweist.

4. Verwendung eines Arbeitsfluids in einer Wärmepumpe (10) nach einem der vorstehenden Ansprüche, wobei das Arbeitsfluid im Temperatur-Entropie-Diagramm eine Steigung der Taulinie (TL) unter 1000 (kgK²)/kJ aufweist.

5. Verfahren zum Betrieb einer Wärmepumpe (10), mit den Schritten:
Bereitstellen eines Kondensators (12), eines internen Wärmetauschers (13), eines Expansionsventils (14), eines Verdampfers (15) und einer Regeleinrichtung (21, 30), wobei Arbeitsfluid von dem Verdampfer (15) durch eine Primärseite des internen Wärmetauschers (13) zu dem Kompressor (11) gefördert wird, wobei Arbeitsfluid von dem Expansionsventil (14) durch eine Sekundärseite des internen Wärmetauschers (13) zu dem Kondensator (12) gefördert wird,
wobei die Temperatur eines Arbeitsfluids nach der Kompression auf einen vorgebbaren Mindestabstand, insbesondere von 1 Kelvin, über den Taupunkt gebracht wird;
wobei die Temperatur des Arbeitsfluids am Eingang des Kompressors (11) erhöht wird; und
mittels einer Bypassleitung mit Ventil (31), welche den Hochdruckbereich (2) am Ausgang eines Kompressors (11) mit einem Niedrigdruckbereich (1) am Eingang des Kompressors (11) verbindet, überhitzt wird.

## Claims

1. Heat pump (10) having a compressor (11), a condenser (12), an internal heat exchanger (13), an expansion valve (14), an evaporator (15) and a control device (21, 30), wherein a primary side of the internal heat exchanger (13), having the evaporator (15) and the compressor (11), and a secondary side of the internal heat exchanger (13), having the condenser (12) and the expansion valve (14), are fluidically connected, wherein the control device (21, 30) is designed to bring the temperature of the working fluid at the outlet of the compressor (11) to a predefinable minimum temperature difference with respect to the dew point;
wherein the control device is a temperature control device (21, 30) which is designed to raise the temperature of the working fluid at the inlet to the compressor (11); **characterized in that**
the temperature control device (30) comprises a bypass line with a valve (31), which connects the high-pressure region (2) at the outlet of the compressor (11) with the low-pressure region (1) at the inlet to the compressor (11) such that the working fluid flowing from the internal heat exchanger (13) to the compressor (11) can be superheated by means of the hot gas which can be recirculated via the bypass line (31).

2. Heat pump (10) according to Claim 1, wherein the control device (21, 30, 40') is designed to bring the temperature of the working fluid at the outlet of the compressor (11) to a predefinable minimum temperature difference of at least 1 kelvin above the dew point.

3. Heat pump (10) according to either of the preceding claims, having a working fluid which, in the temperature-entropy diagram, has a gradient of the dew line (TL) of less than 1000 (kgK²)/kJ.

4. Use of a working fluid in a heat pump (10) according to one of the preceding claims, wherein the working fluid has, in the temperature-entropy diagram, a gradient of the dew line (TL) of less than 1000 (kgK²)/kJ.

5. Method for operating a heat pump (10), having the following steps:
providing a condenser (12), an internal heat exchanger (13), an expansion valve (14), an evaporator (15) and a control device (21, 30), wherein working fluid is conveyed from the evaporator (15) through a primary side of the internal heat exchanger (13) to the compressor (11), wherein working fluid is conveyed from the expansion valve (14) through a secondary side of the internal heat exchanger (13) to the condenser (12),
wherein the temperature of a working fluid after compression is brought to a predefinable minimum temperature difference, in particular 1 kelvin, above the dew point;
wherein the temperature of the working fluid at the inlet of the compressor (11) is raised; and
superheating is effected using a bypass line with a valve (31) that connects the high-pressure region (2) at the outlet of a compressor (11) to a low-pressure region (1) at the inlet to the compressor (11).

## Revendications

1. Pompe (10) à chaleur, comprenant un compresseur (11), un condenseur (12), un échangeur de chaleur (13) interne, un détendeur (14), un évaporateur (15) et un dispositif (21, 30) de régulation, un côté primaire de l'échangeur de chaleur (13) interne communiquant fluidiquement avec l'évaporateur (15) et avec le compresseur (11) et un côté secondaire de l'échangeur de chaleur (13) interne communiquant fluidiquement avec le condenseur (12) et le détendeur (14), le dispositif (21, 30) de régulation étant conformé pour mettre la température du fluide de travail à la sortie du compresseur (11) à une distance minimum pouvant être donnée à l'avance du point de rosée;
dans laquelle le dispositif de régulation est un dispositif (21, 30) de régulation de la température conformé pour élever la température du fluide de travail à l'entrée du compresseur (11);
**caractérisée en ce que**
le dispositif (30) de régulation de la température comprend un conduit de dérivation à robinet (31), qui met la partie (2) de haute pression à la sortie du compresseur (11) en communication avec la partie (1) de basse pression à l'entrée du compresseur (11), de manière à pouvoir surchauffer, au moyen du gaz chaud pouvant être retourné par le conduit (31) de dérivation, du fluide de travail allant de l'échangeur de chaleur (13) interne au compresseur (11).

2. Pompe (10) à chaleur suivant la revendication 1, dans laquelle le dispositif (21, 30, 40') de régulation est conformé pour porter la température du fluide de travail à la sortie du compresseur (11) à une distance minimum pouvant être donnée à l'avance d'au moins 1 kelvin au dessus du point de rosée.

3. Pompe (10) à chaleur suivant l'une des revendications précédentes, comprenant un fluide de travail, qui, dans le diagramme température-entropie a une pente de la ligne (TL) de rosée inférieure à 1000 (kgK²)/Kj.

4. Utilisation d'un fluide de travail dans une pompe (10) à chaleur suivant l'une des revendications précédentes, le fluide de travail ayant, dans le diagramme température-entropie, une pente de la ligne (TL) de rosée inférieure à 1000 (kgK²)/Kj.

5. Procédé pour faire fonctionner une pompe (10) à chaleur, comprenant les stades :
mise à disposition d'un condenseur (12), d'un échangeur de chaleur (13) interne, d'un détendeur (14), d'un évaporateur (15) et d'un dispositif (21, 30) de régulation, dans lequel on véhicule du fluide de travail de l'évaporateur (15) au compresseur (11), en passant par un côté primaire de l'échangeur de chaleur (13) interne, dans lequel on véhicule du fluide de travail du détendeur (14) au condenseur (12), en passant par un côté secondaire de l'échangeur de chaleur (13) interne,
dans lequel on porte la température d'un fluide de travail après la compression à une distance minimum pouvant être donnée l'avance, notamment de 1 kelvin, au-dessus du point de rosée;
dans lequel on élève la température du fluide de travail à l'entrée du compresseur (11) et
on surchauffe au moyen d'un conduit de dérivation ayant un robinet (31), qui met la partie (2) de haute pression à la sortie d'un compresseur (11) en communication avec une partie (1) de basse pression à l'entrée du compresseur (11).
